# EUROPÄISCHE PATENTSCHRIFT

(11) **EP 0 049 372 B1**
(45) Veröffentlichungstag und Bekanntmachung des Hinweises auf die Patenterteilung: **22.02.1984**
(21) Anmeldenummer: 81106944.2
(22) Anmeldetag: 04.09.1981
(51) Int. Cl.: H01T 13/34, H01T 21/02

(54) **Zündkerze für Brennkraftmaschinen**
Spark plug for internal-combustion engines
Bougie pour moteurs à combustion interne

(30) Priorität: 14.10.1980 DE 3038720
(43) Veröffentlichungstag der Anmeldung: 14.04.1982
(73) Patentinhaber: ROBERT BOSCH GMBH, 70442 Stuttgart (DE)
(72) Erfinder: Friese, Karl-Hermann, Dr., Dipl.-Phys., D-7250 Leonberg (DE); Pollner, Rudolf, D-8600 Bamberg (DE)

## Beschreibung

### Stand der Technik

Die Erfindung geht aus von einer Zündkerze nach der Gattung des Hauptanspruchs. Derartige Zündkerzen gehören allgemein zum Stand der Technik (DE-OS 2404454, DE-PS 1 208 120), haben jedoch den Nachteil, daß aufgrund der Verwendung von völlig unterschiedlichen Materialien für Isolierkörper und Mittelelektrode zwischen beiden zur Beschädigung des Isolierkörpers führen könnende Verspannungen auftreten. Weiterhin ist es bekannt (CH-PS 105 078), bei Zündkerzen die [Vlitteielektrode aus einem nichtmetallischen, elektrisch aber leitfähigen Werkstoff mit einem solchen Wärmeausdehnungskoeffizienten herzustellen, der dem Wärmeausdehnungskoeffizienten des Isolierkörpers im wesentlichen entspricht; hierbei können zwar die Verspannungen zwischen Isolierkörper und Mittelelektrode vermieden werden, doch treten aufgrund der zusammentreffenden unterschiedlichen Stoffe unerwünschte Sinterreaktionen auf, die die Funktionssicherheit der Zündkerzen und gegebenenfalls auch deren Lebensdauer verringern können.

### Vorteile der Erfindung

Die erfindungsgemäße Zündkerze mit den kennzeichnenden Merkmalen des Hauptanspruchs hat demgegenüber den Vorteil, daß zum Bruch des Isolierkörpers führen könnende Verspannungen zwischen Mittelelektrode und Isolierkörper und unerwünschte Sinterreaktionen beim Zusammensintern von Mittelelektrode und Isolierkörper vermieden werden und damit eine gleichmäßige Qualität der Zündkerzen erzielt wird. Als weiterer Vorteil ist anzusehen, daß die Zündkerze selbst nach Abbrand der elektrisch leitenden Schicht auf dem ursprünglichen Funkenübersprungsbereich die Mittelelektrode funktionsfähig bleibt und die Zündkerze eine nur geringfügig höhere Zündspannung erfordert, weil sie dann als kombinierte Gleitfunken-Luftfunken-Zündkerze weiterarbeitet.

Darüber hinaus zeichnen sich die Zündkerzen, die zwischen Mittelelektrode und Isolierkörper ohne Spalt ausgebildet sind, dadurch aus, daß sie a) eine über die Lebensdauer sehr konstante Wärmeleitung und damit eine im Durchschnitt unveränderliche Lage ihres Arbeitstemperaturbereiches aufweisen und b) einen größeren Arbeitstemperaturbereich besitzen als Zündkerzen mit Spalt zwischen Mittelelektrode und Isolierkörper.

Durch die in den Unteransprüchen aufgeführten Maßnahmen sind vorteilhafte Weiterbildungen und Verbesserungen der im Hauptanspruch angegebenen Zündkerze möglich. Besonders vorteilhaft ist es, wenn der Stift aus dem gleichen Werkstoff hergestellt wird, aus dem auch der Isolierkörper besteht, weil dann auch noch das Schwindungsverhalten beim Zusammensintern von Mittelelektrode und Isolierkörper ideal ist und die obengenannten Vorteile optimal ausgeschöpft werden. Weiterhin ist bei der Gestaltung der auf dem Stift befindlichen elektrisch leitenden Schicht als Widerstandselement eine hervorragende Störwellenunterdrükkung erzielbar, weil das Widerstandselement sehr nahe an der Funkenstrecke angeordnet ist; die elektrisch leitende Schicht kann auch als Vorfunkenstrecke ausgebildet werden.

### Zeichnung

Ausführungsbeispiele der Erfindung sind in der Zeichnung dargestellt und in der nachfolgenden Beschreibung näher erläutert. Es zeigt
Fig. 1 einen Längsschnitt durch eine erfindungsgemäße Zündkerze in vergrößerter Darstellung und
Fig. 2 einen Längsschnitt durch einen Teil einer ebenfalls vergrößert dargestellten erfindungsgemäßen Zündkerze, deren Mittelelektrode zündungsseits mit einem Kopf versehen ist.

### Beschreibung der Ausführungsbeispiele

Die in Fig. 1 dargestellte erfindungsgemäße Zündkerze 10 besitzt ein metallisches Gehäuse 11, das an seiner Außenseite ein Einschraubgewinde 12 und einen Schlüsselsechskant 13 für den Einbau der Zündkerze 10 im Brennkraftmaschinen-Zylinderkopf aufweist und mit seiner Innenbohrung 14 einen Großteil eines im wesentlichen rohrförmigen Isolierkörpers 15 umfaßt; die zündseitige Stirnfläche 16 dieses Gehäuses 11 trägt eine hakenförmige Masseelektrode 17. Der Isolierkörper 15 hat an seiner Außenseite Schultern 18 und 19, mit denen er unter Zwischenschaltung von Dichtringen 20a bzw. 20b im Gehäuse 11 festgelegt ist. In der Längsbohrung 21 des Isolierkörpers 15 sitzen ein Anschlußbolzen 22 und eine Mittelelektrode 23 mit ihren einander zugekehrten Enden fest in einem elektrisch leitfähigen, an sich bekannten Material, im folgenden als Dichtungsmasse 24 bezeichnet. Der Anschlußbolzen 22 hat an seinem anschlußseitigen Endabschnitt ein Gewinde 25 zum Anschluß eines nicht dargestellten Stromkabels und am entgegengesetzten Endabschnitt eine Verankerung 26 für die Dichtungsmasse 24. Die Mittelelektrode 23 ist mit einem Kopf 27 versehen, mit dem sie in der elektrisch leitfähigen Dichtungsmasse 24 in Kontakt steht und der auf einer Schulter 28 in der Isolierkörper-Längsbohrung 21 aufliegt und die Mittelelektrode 23 in Längsrichtung fixiert; dieser Mittelelektroden-Kopf 27 kann auch mit nicht dargestellten Erhebungen oder Vertiefungen ausgestattet sein, die für eine bessere Verankerung mit der Dichtungsmasse 24 sorgen, kann aber auch entfallen. Die zündseitige Stirnfläche 29 schließt im vorliegenden Beispiel bündig mit der Isolierkörperstirnfläche 30 ab, kann jedoch auch bei einigen Brennkraftmaschinentypen aus dem zündseitigen Ende des Isolierkörpers 15 herausragen bzw. auch in der Isolierkörper-Längsbohrung 21 zurückstehen.

Die Mittelelektrode 23 setzt sich aus einem elektrisch nicht leitfähigem Stift 23/1 und einer diesem Stift 23/1 überziehenden elektrisch leitfähigen, abbrandfesten Schicht 31 zusammen; während der Stift 23/1 im wesentlichen aus dem gleichen Material besteht (z. B. Aluminiumoxid) wie der Isolierkörper 15 und damit das gleiche Schwindungsverhalten beim Zusammensintern und auch das gleiche Wärmeausdehnungsverhalten wie der Isolierkörper 15 besitzt, besteht die Schicht 31 vorzugsweise aus einem Metall-Keramik-Gemisch (z. B. Platin-Aluminiumoxid-Gemisch), kann aber auch nur aus einem geeigneten Metall wie z. B. Platin bestehen. Die Schicht 31 ist 0,05 mm dick, sie wird jedoch im Bereich des zündseitigen Endabschnittes der Mittelelektrode 23, insbesondere auf der Mittelelektroden-Stirnfläche 29 zumeist verstärkt, kann bei bestimmten Anwendungsfällen jedoch im Bereich der Stirnfläche 29 auch ganz entfallen. Ein solches Verstärken der Schicht 31 kann mittels sogenannter Einbrennpräparate oder Plasmaspritzen erfolgen. Der Durchmesser der Mittelelektrode 23 ist so bemessen, daß er spaltfrei in den zündseitigen Endabschnitt der Isolierkörper-Längsbohrung 21 hineinpaßt und beim Zusammensintern mit dem Isolierkörper 15 eine feste und dichte Verbindung bildet.

Es sei erwähnt, daß die auf dem zylinderförmigen Teil des Stiftes 23/1 befindliche elektrisch leitfähige Schicht 31 mit einer wendelförmigen Nut 32 versehen ist und somit ein Widerstandselement (ohne Bezugszeichen) bildet, welches sehr nahe an der Funkenstrecke 33 liegt und demzufolge eine hervorragende Störwellunterdrückung bewirkt.

Bei einer anderen, nicht dargestellten Ausführungsform eines Widerstandselementes kann die elektrisch leitfähige Schicht 31 direkt als Wendel oder auch als Schicht auf den Stift 23/1 nach bekanntem Verfahren aufgebracht werden; als Materialien können beispielsweise Cermets, Aluminiumoxid mit Platinmetall-Anteil, halbleitende Oxidschichten (z. B. Fe₂0_{3/}A1₂0₃) mit Platinmetall-Anteil Verwendung finden.

Anstelle eines Widerstandselementes oder auch zusätzlich zum Widerstandselement kann die elektrisch leitfähige Schicht 31 mit einer Vorfunkenstrecke (nicht dargestellt) versehen werden; dazu ist es nur nötig, die Schicht 31 mit mindestens einer Unterbrechung zu versehen, die beispielsweise ringförmig um den Stift 23/1 verläuft. Falls der mit der leitfähigen Schicht 31 versehene Stift 23/1 eng in der Isolator-Längsbohrung 21 eingesintert ist, dann ist die Unterbrechung mit einer porösen Schicht (nicht dargestellt) auszufüllen; als poröse Schicht kann beispielsweise Aluminiumoxid, Magnesium-Spinell o. ä. ohne Flußmittel Verwendung finden.

Gemäß der Erfindung ist auch eine weitere Ausführungsform für bestimmte Anwendungsformen möglich, nämlich die Verwendung und Gestaltung der Zündkerze als Gleitfunken-Zündkerze. Dafür wird der zündseitige Endabschnitt des Stiftes 23/1 unbedeckt von der elektrisch leitfähigen Schicht 31 belassen; falls zwischen Stift 23/1 und Isolator-Längsbohrung 21 im Zündbereich ein Spalt vorhanden ist, kann auf eine Auffüllung dieses Bereiches mit einer porösen Schicht aus Aluminiumoxid oder Glas verzichtet werden, die jedoch erforderlich ist, sofern der Stift 23/1 ringsrum in die Isolator-Längsbohrung 21 eingestintertwird.

Anstelle der beschriebenen Ausführungsform des Einbaus der Mittelelektrode 23 im Isolierkörper 15 ist es auch möglich, die Mittelelektrode 23 fertigzusintern und dann anschließend mittels der elektrisch leitfähigen Dichtungsmasse 24 in die Isolierkörper-Längsbohrung 21 dicht und fest einzubauen; bei dieser Ausführungsform ist ein enger Spalt (nicht dargestellt) zwischen Mittelelektrode 23 und Isolator-Längsbohrung 21 möglich. Der Mittelelektroden-Stift 23/1 kann - sofern unterschiedliche Materialien für Isolierkörper 15 und Stift 23/1 Anwendung finden - auch dadurch in seinem Schwindungsverhalten beeinflußt werden, daß er vor dem Einsintern in die Isolierkörper-Längsbohrung 21 leicht vorgesintert wird.

Je nach Gestaltung des Stiftes 23/1 kann er durch Strangpressen, Pulverpressen oder auch durch thermoplastisches Spritzpressen hergestellt werden.

Die in Fig.2 2 dargestellte Zündkerze 10' unterscheidet sich gegenüber der Zündkerze 10 in Fig. 1 dadurch, daß ihre Mittelelektrode 23' mit einem Kopf 27' versehen ist, welcher nicht innerhalb der Isolierkörper-Längsbohrung 21, sondern als Zündbereich auf der zündweitigen Stirnfläche 30' des Isolierkörpers 15' aufliegt; infolge der Anlage des Kopfes 27' an der Isolierkörper-Stirnfläche 30' ist die Lage der Mittelelektrode 23' in der Isolierkörper-Längsbohrung 21' ebenfalls festgelegt. Die Stirnfläche 29' der Mittelelektrode 23' ist bevorzugterweise ebenfalls mit einer elektrisch leitfähigen Schicht 31' bedeckt. Aufgrund des größeren Durchmessers der Mittelelektroden-Stirnfläche 29' gegenüber der Mitteielektroden-Stirnfläche 29 der Zündkerze 10 in Fig. 1 ist ein noch sichereres Zünden des in die Funkenstrecke 33' gelangenden Kraftstoffdampf-Luft-Gemisches zu bewirken. Der übrige Aufbau und die Befestigung der Mittelelektrode 23' im Isolierkörper 15' entspricht im wesentlichen der Ausführungsform der in Fig. 1 dargestellten Zündkerze 10, wobei der Mittelelektroden-Stift und die Nut mit 23/1' bzw. 32' bezeichnet sind.

Ein wesentlicher Vorteil einer derart ausgebildetep Miit_{Q}lelektrode 23 bzw. 23' ist, daß die Zündkerze 10 bzw. 10' selbst dann funktionsfähig bleibt, wenn auch Teile der Schicht 31 bzw. 31' weggebrannt sein sollten, weil dann eine sogenannte »kombihierte Glelt- und Luftfunkenstrecke« gebildet ist. Eine solche kombinierte Gleit- und Luftfunkenstrecke erfordert nur eine geringfügig höhere Zündspannung als die entsprechende reine Luftfunkenstrecke.

Bei Verwendung gleicher Materialien für Isolierkörper 15,15' und Mittelelektroden-Stiften 23/1 bzw. 23/1' werden darüber hinaus beim Zusammensintern dieser Stoffe unerwünschte Sinterreaktionen vermieden, die zu Verspännungen, gegebenenfalls auch zur Zerstörung des Isolierkörpers 15,15' führen können.

Es sei erwähnt, daß im Falle von Mittelelektroden 23 bzw. 23' ohne in der Schicht 31 bzw. 31' befindliche Nut 32 bzw. 32', d. h., ohne Kombination der Mittelelektrode 23, 23' mit einem Widerstandselement, ein nicht dargestelltes Widerstandselement in die elektrisch leitfähige Dichtungsmasse 24, 24' integriert werden kann, wie es z. B. aus der deutschen Patentschrift 2245 404 bekannt ist. Im übrigen sind auch bei dem Ausführungsbeispiel gemäß Fig. 2 die zur Fig. 1 genannten Ausführungsformen der Widerstandselemente und Vorfunkenstrecken möglich.

## Patentansprüche

1. Zündkerze für Brennkraftmaschinen mit einem metallischen, rohrförmigen Gehäuse, das an seinem zündseitigem Ende eine Masseelektrode trägt und mit seiner Innenbohrung einen Isolierkörper abgedichtet umfaßt, welcher eine Längsbohrung aufweist, in die anschlußseits ein Anschlußbolzen ragt und die ein mit dem Anschlußbolzen in Kontakt stehendes, elektrisch leitendes Material enthält, welches hohe Anteile an nichtmetallischem Stoff besitzt und zündungsseits mit einer von der Masseelektrode durch die Funkenstrecke getrennten, im Isolierkörper eingebauten Mittelelektrode in elektrischer Verbindung steht, dadurch gekennzeichnet, daß die Mittelelektrode (23, 23') ein zumindest teilweise auf seinem Mantel mit einer elektrisch leitfähigen Schicht (31, 31') überzogener Stift (23/1, 23/1') aus einem elektrisch nicht leitenden Werkstoff ist, wobei der Wärmeausdehnungskoeffizient dieses den Stift (23/1,23/1') bildenden Werkstoffes dem Wärmeausdehnungskoeffizienten des Isolierkörpers (15, 15') entspricht.

2. Zündkerze nach Anspruch 1, dadurch gekennzeichnet, daß die Verbindung zwischen Mittelelektrode (23, 23') und Isolierkörper (15, 15') eine Sinterverbindung ist.

3. Zündkerze nach Anspruch 1 oder 2, dadurch gekennzeichnet, daß der den Stift (23/1, 23/1') bildende Werkstoff beim Sintervorgang ein gleiches oder anpaßbares Schwindungsverhalten aufweist.

4. Zündkerze nach einem der Ansprüche 1 bis 3, dadurch gekennzeichnet, daß der Stift (23/1, 23/1') aus dem gleichen Werkstoff besteht wie der isolierkörper (15,15').

5. Zündkerze nach einem der Ansprüche 1 bis 4, dadurch gekennzeichnet, daß die elektrisch leitfähige Schicht (31, 31') auf dem Stift (23/1, 23/1') aus einem Metall-Keramik-Gemisch besteht.

6. Zündkerze nach einem der Ansprüche 1 bis 6, dadurch gekennzeichnet, daß der Stift (23/1, 23/1') am anschluß- oder zündseitigen Endabschnitt einen Kopf (27,27') aufweist.

7. Zündkerze nach einem der Ansprüche 1 bis 6, dadurch gekennzeichnet, daß die elektrisch leitfähige Schicht (31, 31') auf der zündseitigen Stirnfläche (29, 29') bzw. am zündseitigen Endabschnitt des Stiftes (23/1, 23/1') verstärkt ist.

8. Zündkerze nach einem der Ansprüche 1 bis 7, dadurch gekennzeichnet, daß die elektrisch leitfähige Schicht (31, 31') auf einem Teil der zylindrischen Oberfläche des Stiftes (23/1,23/1') als Widerstandselement ausgebildet ist.

9. Zündkerze nach einem der Ansprüche 1 bis 7, dadurch gekennzeichnet, daß die elektrisch leitfähige Schicht (31, 31') auf einem Teil ihrer zylindrischen Oberfläche des Stiftes (23/1,23/1') mindestens eine Unterbrechung als Vorfunkenstrecke aufweist.

10. Zündkerze nach Anspruch 9, dadurch gekennzeichnet, daß die als Vorfunkenstrecke wirkende Unterbrechung der elektrisch leitfähigen Schicht (31, 31') mit einer porösen Schicht ausgefüllt ist.

11. Zündkerze nach einem der Ansprüche 1 bis 5 oder 7 bis 10, dadurch gekennzeichnet, daß die elektrisch leitfähige Schicht (31) den zündseitigen Endabschnitt der zylindrischen Oberfläche des Stiftes (23/1) unbedeckt läßt.

12. Zündkerze nach Anspruch 11, dadurch gekennzeichnet, daß der genannte zündseitige Endabschnitt der zylindrischen Oberfläche des Stiftes (23/1) eine poröse Keramikschicht trägt.

## Claims

1. A spark plug for combustion engines, comprising a metallic tubular housing which carries an earth electrode at its spark end and by means of its internal bore sealingly surrounds an insulating member which has a longitudinal bore into which a terminal pin projects at the connecting end and which contains an electrically conducting material in contact with the terminal pin, which material has a high component of non-metallic substance and is in electrical communication at the spark end with a central electrode incorporated in the insulating member and separated from the earth electrode by the spark gap, characterised in that, the central electrode (23, 23') is a pin (23/1, 23/1') made of an electrically non-conducting material and coated at least partially on its surface with an electrically conducting layer (31, 31') wherein the coefficient of expansion of the said material forming the pin (23/1, 23/1') corresponds to the coefficient of expansion of the insulating member (15, 15').

2. A spark plug according to claim 1, characterised in that, the connection between the central electrode (23, 23') and the insulating member (15,15') is a sintered connection.

3. A spark plug according to claim 1 or 2, characterised in that, the material forming the pin (23/1, 23/1') has a similar or matching shrinkage behaviour during the sintering operation.

4. A spark plug according to one of claims 1 to 3, characterised in that, the pin (23/1, 23/1') consists of the same material as the insulating member (15,15').

5. A spark plug according to one of claims 1 to 4, characterised in that, the electrically conducting layer (31, 31') on the pin (23/1, 23/1') consists of a metal ceramic mixture.

6. A spark plug according to one of claims 1 to 5, characterised in that, the pin (23/1,23/1') has a head (27, 27') at the connecting end section or spark end section.

7. A spark plug according to one of claims 1 to 6, characterised in that, the electrically conducting layer (31, 31') is increased on the end surface (29, 29') at the spark end of the pin (23/1,23/1') or at the spark end section of the pin.

8. A spark plug according to one of claims 1 to 7, characterised in that, the electrically conducting layer (31, 31') is formed on a portion of the cylindrical surface of the pin (23/1, 23/1') as a resistance element.

9. A spark plug according to one of claims 1 to 7, characterised in that, the electrically conducting layer (31, 31') has at least one interruption in the form of a booster gap on a portion of the cylindrical surface of the pin (23/1, 23/1').

10. A spark plug according to claim 9, characterised in that, the interruption in the electrically conducting layer (31, 31') acting as a booster gap is filled by a porous layer.

11. A spark plug according to one of claims 1 to 5 or 7 to 10, characterised in that, the electrically conducting layer (31) leaves the spark end section of the cylindrical surface of the pin (23/1) uncovered.

12. A spark plug according to claim 11, characterised in that, the said spark end section of the cylindrical surface of the pin (23/1) carries a porous ceramic layer.

## Revendications

1. Bougie d'allumage pour moteurs à combustion interne, avec un boîtier métallique tubulaire, qui porte à son extrémité côté allumage une électrode de masse, et qui enserre de façon étanche, dans son alésage interne, un corps isolant comportant un perçage longitudinal dans lequel pénètre, côté raccordement, un axe de raccordement et qui contient un matériau électriquement conducteur en contact avec cet axe de raccordement, ce matériau conducteur comportant des proportions élevées de matière non métallique et étant en liaison électrique côté allumage avec une électrode médiane montée dans le corps isolant et séparée de l'électrode de masse par la section d'étincelle, bougie d'allumage caractérisé en ce que l'électrode médiane (23, 23') est une broche (23/1, 23/1') en un matériau non électriquement conducteur, revêtue au moins partiellement sur sa surface externe, d'une couche électriquement conductrice (31, 31'), le coefficient de dilatation thermique du matériau constituant cette broche (23/1, 23/1') correspondant au coefficient de dilatation thermique du corps isolant (15,15').

2. Bougie d'allumage selon la revendication 1, caractérisée en ce que la liaison entre l'électrode médiane (23, 23') et le corps isolant (15, 15') est une liaison parfrittage.

3. Bougie d'allumage selon la revendication 1 ou 2, caractérisée en ce que le matériau constituant la broche (23/1, 23/1') comporte lors du processus de frittage un comportement de retrait identique à celui du corps isolant ou susceptible de s'y adapter.

4. Bougie d'allumage selon l'une des revendications 1 à 3, caractérisée en ce que la broche (23/1, 23/1') est constituée du même matériau que le corps isolant (15,15').

5. Bougie d'allumage selon l'une des revendications 1 à 4, caractérisée en ce que la couche électriquement conductrice (31, 31') sur la broche (23/1, 23/1') est constituée d'un mélange céramique-métal.

6. Bougie d'allumage selon l'une des revendications 1 à 5, caractérisée en ce que la broche (23/1,23/1') comporte dans sa partie d'extrémité côté raccordement, ou bien côté allumage, une tête (27, 27').

7. Bougie d'allumage selon l'une des revendications 1 à 6, caractérisée en ce que la couche électriquement conductrice (31, 31') est renforcée sur la face frontale côté allumage (29, 29') ou bien sur la partie d'extrémité côté allumage de la broche (23/1, 23/1').

8. Bougie d'allumage selon l'une des revendications 1 à 7, caractérisée en ce que la couche électriquement conductrice (31, 31') est réalisée sur une partie de la surface cylindrique de la broche (23/1, 23/1') sous la forme d'élément résistant.

9. Bougie d'allumage selon l'une des revendications 1 à 7, caractérisée en ce que la couche électriquement conductrice (31, 31') sur une partie de la surface cylindrique de la broche (23/1, 23/1') comporte au moins une interruption jouant le rôle de pré-section d'étincelle.

10. Bougie J'allumage selon la revendication 9, caractérisée en ce que l'interruption de la couche électriquement conductrice (31, 31'), jouant le rôle de pré-section d'étincelle, est remplie avec une couche poreuse.

11. Bougie d'allumage selon l'une des revendications 1 à 5 ou bien 7 10, caractérisée en ce que la couche électriquement conductrlce (31) laisse non recouverte la partie d'extrémité côté allumage de la surface cylindrique de la broche (23/1

12. Bougie d'allumàge selon la revendication 11, caractérisée en ce que la partie d'extrémité précitée, côté allumage de la surface cylindrique de la broche (23/1) porte une couche poreuse de céramique.
